# EUROPÄISCHE PATENTSCHRIFT

(11) **EP 0 236 905 B1**
(45) Veröffentlichungstag und Bekanntmachung des Hinweises auf die Patenterteilung: **03.04.1991**
(21) Anmeldenummer: 87102941.9
(22) Anmeldetag: 02.03.1987
(51) Int. Cl.: B30B 5/06

(54) **Vorrichtung zum Aufbringen einer Flächenpressung auf fortschreitende Werkstücke**
Apparatus for applying a surface impression to progressing work pieces
Dispositif pour appliquer une pression superficielle sur des pièces à travailler en mouvement de translation

(30) Priorität: 14.03.1986 DE 3608487
(43) Veröffentlichungstag der Anmeldung: 16.09.1987
(73) Patentinhaber: Firma Theodor Hymmen, D-33515 Bielefeld (DE)
(72) Erfinder: de Brock, Raoul, B-6500 Kortrijk (BE)
(74) Vertreter: Stracke, Alexander, Dipl.-Ing.

(56) Entgegenhaltungen:
- DE-B- 1 195 464
- DE-C- 3 534 996
- GB-A- 754 935
- US-A- 3 965 769
- US-A- 3 993 426

## Beschreibung

Die Erfindung bezieht sich auf eine Vorrichtung zum Aufbringen einer Flächenpressung auf fortschreitende Werkstücke, wie Holzwerkstoffplatten, Gummi-, Kunststoffbahnen oder dgl., bei der mindestens ein umlaufendes Preßband an das Werkstück anpreßbar und der Arbeitsdruck auf das Arbeitstrum des Preßbandes mittels einer Druckplatte aufbringbar ist und im Bereich der Druckplatte in Abstand voneinander angeordnete, mit der Druckplatte und dem zugeordneten Arbeitstrum des Preßbandes in Reibverbindung stehende, sich über die gesamte Breite des Preßbandes erstreckende Wälzkörper vorgesehen sind, die auf einer geschlossenen Bahn vom austragende der Druckplatte zum Einführende der Druckplatte zurücktransportiert werden und die Wälzkörper als ein eine Reihe in Achsrichtung liegender Rollen aufweisender, zu einer Baueinheit zusammengesetzter Rollenstrang ausgebildet, in dem die Rollen mit einem Ringspalt einen Achsstab umschließen, in der Ausgangslage miteinander fluchten und zu der oder den benachbarten Rollen drehbar gelagert sind.

Es ist eine Doppelbandpresse dieser Art bekannt (GB-A-754 935), bei der die Rollen zu einer Rollenkette zusammengefaßt sind. Jeweils zwei in Abstand voneinander angeordnete Rollen sind auf einem Tragstab drehbar gelagert. Zwischen den Rollen und an den Außenseiten der Tragstäbe sind Kettenlaschen angeordnet. Bei den in dieser Weise vereinzelten Rollen entstehen an den Stirnkanten hohe Spannungsspitzen, die noch durch das Versetzen der Rollen um jeweils einen halben Rollendurchmesser verstärkt werden.

Die auf einem Tragstab drehbar gelagerten Rollen haben einen Abstand voneinander, der durch eine Rollenbreite und der Breite zweier Kettenlaschen bestimmt wird. Im Bereich dieser Kettenlaschen wird kein Druck von der Druckplatte über die Rollenkette auf das Preßband übertragen, so daß sich dies nachteilig auf die Werkstoffbahn auswirkt.

Die Rollen sind auf dem Tragstab mit dem üblichen Lagerspiel drehbar gelagert.

Es ist ferner eine Doppelbandpresse bekannt (DE-A-31 17 778), bei der als Wälzkörper zwischen den Druckplatten und den Preßbändern Rollstangen vorgesehen werden. Diese Rollstangen erstrecken sich über die gesamte Maschinenbreite, die zwei bis drei Meter betragen kann und weisen einen Durchmesser von 14 bis 16 mm auf. Ein derart ungünstiges Längen/Durchmesser-Verhältnis führt zu einer starken Torsionsbeanspruchung der einzelnen Rollstangen oder zu einem Schlupf der Rollstangen zwischen dem im allgemeinen aus einem Stahlblech hergestellten Preßband und der Druckplatte und damit zum vorzeitigen Verschleiß. Die Durchmesserunterschiede in der Rollstange, die aufgrund von Fertigungstoleranzen, Fertigungsungenauigkeiten, durch unterschiedliche Wärmedehnungen od.dgl. entstehen können, ergeben, daß beim Durchrollen eines bestimmten Weges im Preßbereich unterschiedliche Stellen der Rollstangen unterschiedliche Winkelgeschwindigkeiten aufweisen, so daß die Rollstangen bedingt durch ihre Durchmessertoleranzen über ihre Länge verteilt unterschiedlichen Torsionsspannungen aus gesetzt werden.

Um zu vermeiden, daß eine solche Rollstange bedingt durch diese Torsionsspannungen bricht, ist es bekannt, mit kleinen Durchmessertoleranzen zu arbeiten, die vorzugsweise unter 10 µ liegen sollen. Die Herstellung von über 2 m langen Rollstangen mit einem Durchmesser von 14 bis 16 mm, deren Durchmessertoleranzen unter 10 µ liegen, ist sehr schwierig und teuer. Die starke Torsion der Rollstangen wird auch bei verhältnismäßig kleinen Fertigungstoleranzen nicht vermieden.

Es treten nicht nur Durchmessertoleranzen innerhalb der einzelnen Rollstange über ihre gesamte Länge auf, sondern auch weitere störende Maßabweichungen von Rollstange zu Rollstange, die insgesamt zu vielen Schwierigkeiten führen.

Der Erfindung liegt die Aufgabe zugrunde, eine Vorrichtung der eingangs genannten Art so zu gestalten, daß über die Länge der Wälzkörper vorhandene unterschiedliche Durchmessertoleranzen und an den verschiedenen Stellen der Druckplatten und der Preßbänder im Zusammenwirken mit den Wälzkörpern auftretende unterschiedliche Reibungsverhältnisse sich nicht nachteilig auf die Lebensdauer und den einwandfreien Betrieb der Wälzkörper auswirken und die angestrebte Betriebstemperatur des Preßbandes kurzzeitig erreicht werden kann.

Diese Aufgabe wird durch die Merkmale des kennzeichnenden Teils zusammen mit den Merkmalen des Oberbegriffs des Patentanspruches 1 gelöst.

Durch den das Lagerspiel überschreitenden großen Ringspalt zwischen den Rollen und dem zugeordneten Achsstab und durch die elastische Verformbarkeit der Rollen bis zur Anlage am Achsstab ergeben sich zwischen den starren Druckplatten und den Preßbändern der Presse elastische Zwischenglieder, die über die gesamte Länge der Rollenstränge und über Einzelbereiche eines jeden Rollenstranges ausgleichend wirken können. Durch das große vertikale Spiel zwischen den Rollen und dem Achsstab wird der weitere Vorteil erzielt, daß die angestrebte Betriebstemperatur des Preßbandes bei einer Aufheizung bzw. Abkühlung der Kühlung der Druckplatte kurzzeitig erreicht werden kann, da aufgrund der isolierenden Wirkung der Luft im Ringspalt zwischen der Rolle und dem Achsstab der Achsstab von dem Wärme- oder Kältestrom nur in geringem Maße beaufschlagt wird

Zur Erhöhung der Sicherheit und der Lebensdauer der Vorrichtung können den Rollensträngen Einrichtungen zur Drehkontrolle der Hülsen zugeordnet werden. Die Drehkontrolle kann auf mechanischem oder elektromechanischem Wege bewirkt werden. Das Blockieren einer Hülse kann an einem Endpunkt des Achsstabes und/ oder am Schaltpult angezeigt werden oder zur Betätigung eines Notausschalters verwendet werden. Das Blockieren einer Hülse kann auf eine bleibende Deformation der Hülse zurückgehen, die durch einen in das Werkstück gelangten Fremdkörper, z.B. durch eine Schraube, hervorgerufen wird, die über das Preßband auf die Hülse wirkt und sie über den Elastizitätsbereich hinaus verformt.

Weitere Merkmale der Erfindung ergeben sich aus den Unteransprüchen. Vorteilhafte Ausführungsformen sind in den Zeichnungen dargestellt und werden im folgenden beschrieben.

Es zeigen:
Fig. 1 den Bereich I einer Doppelbandpresse nach Fig. 2 in vergrößertem Maßstab,
Fig. 2 die Doppelbandpresse im Vertikalschnitt und in schematischer Darstellung,
Fig. 3 ein Ausführungsbeispiel mit einem Rollenstrang, in dem die einzelnen Rollen formschlüssig und drehbar miteinander verbunden sind,
Fig. 4 ein weiteres Ausführungsbeispiel für einen Rollenstrang im Vertikalschnitt,
Fig. 5 einen Schnitt nach der Linie V-V in Fig. 4,
Fig. 6 eine weitere Ausführungsform eines Rollenstranges im Vertikalschnitt,
Fig. 7 einen Schnitt nach der Linie VII-VII in Fig. 6,
Fig. 8, 9 und 10 weitere Konstruktionen eines Rollenstranges im Querschnitt,
Fig. 11 eine als Hohlzylinder ausgebildete Rolle im Längsschnitt,
Fig. 12 ein Ausführungsbeispiel der Anordnung und Festlegung von Rollenträngen,
Fig. 13 einen Querschnitt durch die Anordnung der Rollenstränge gemäß dem Schnitt XIII-XIII in Fig. 12,
Fig. 14 einen Vertikalschnitt durch einen weiteren Rollenstrang der Erfindung.

Die in den Fig. 1 und 2 aufgezeigte Doppelbandpresse weist endlose Preßbänder 1 auf, die aus Stahlblechen gefertigt werden können und über Umlenkwalzen 2 geführt werden. Die Umlenkwalzen 2 sind in einem Pressengestell drehbar gelagert, in dem auch eine obere und eine untere Druckplatte 3 angeordnet ist.

Zwischen den Druckplatten und dem zugeordneten Arbeitstrum der Preßbänder 1 sind in Abstand voneinander Rollenstränge 4 vorgesehen, über die die von den Druckplatten 3 erzeugten Preßkräfte auf das Arbeitstrum des Preßbandes 1 übertragen werden. Zwischen den Arbeitstrumen der Preßbänder 1 werden Werkstücke 5 durch die Doppelbandpresse geführt und mit einer Flächenpressung beaufschlagt.

Die Rollenstränge 4, die ohne eine Verbindung untereinander oder an den Enden miteinander durch ein flexibles Mittel verbunden sein können, werden in dem Pressengestell auf geschlossenen Bahnen 6 geführt, die in der Fig. 2 strichpunktiert angedeutet sind. Die Rollenstränge 4 werden somit von dem Austragende 7 zu dem Einführende 8 der Druckplatten 3 zurückgeführt.

Bei dem Ausführungsbeispiel nach der Fig. 3 besteht der Rollenstrang aus Rollen 9 und zylinderförmigen Endstücken 10. Die Rollen 9 sind untereinander und mit den zylinderförmigen Endstücken 10 drehbar und dadurch formschlüssig miteinander verbunden, daß die Rollen an einer Stirnseite mittig einen Zapfen 11 aufweisen, der in eine mittige Ausnehmung 12 der Stirnseite der benachbarten Rollen eingreift.

Auch die Endstücke 10 weisen an der innenliegenden Stirnseite eine mittige Ausnehmung 12 bzw. einen Zapfen 11 auf, so daß die Endstücke 10 in gleicher Weise wie die Rollen untereinander mit der jeweils benachbarten Rolle formschlüssig verbunden sind. Die Endstücke können mit einer Durchsteckbohrung 13 für ein Stahlseil oder eine Stahllitze versehen sein, durch die die Rollenstränge untereinander verbunden werden können. Das Stahlseil oder die Stahllitze bildet ein flexibles Verbindungsmittel für die einzelnen Rollenstränge.

Bei dem Ausführungsbeispiel nach den Fig. 4 und 5 wird der Rollenstrang durch Hohlzylinder 14 gebildet, die bündig mit ihren Stirnseiten aneinanderliegen, in ihrem Außendurchmesser übereinstimmen und mit geringem Spiel auf einem Achsstab 15 drehbar gelagert sind. Dieser Achsstab 15 ist vorgespannt und an den Enden mit einem Paket aus Tellerfedern 16 ausgerüstet, das sich jeweils an der außenliegenden Stirnseite der Außenrolle abstützt. Durch die Vorspannung des Achsstabes 15 und durch die Anbringung der Tellerfederpakete an den Stabenden werden die Stirnflächen der Hohlzylinder 14 kraftschlüssig aneinandergepreßt. Trotz dieses Kroftschlußes besteht jedoch die Möglichkeit, daß die Hohlzylinder sich relativ zu den Nachbarollen drehen.

Der Kraftschluß zwischen den einzelnen Rollen eines Rollenstranges kann auch durch andere Federn z.B. durch Spiralfedern oder hydropneumatische Federn erreicht werden.

Es besteht auch die Möglichkeit, auf die Anordnung von Federn an den Enden des Achsstabes zu verzichten und die Rollen lediglich in axialer Richtung auf dem Achsstab beweglich anzuordnen. In diesem Fall werden die Rollen am Einführende der Druckplatte symmetrisch zur Mittellinie des zugeordneten Preßbandes und zur stirnseitigen Anlage zusammengeführt.

Bei dem konstruktiven Aufbau des Rollenstranges nach den Fig. 6 und 7 sind die Rollen als Hülsen 17 mit geringer Manteldicke ausgeführt und auf einem Achsstab 18 mit einem relativ großen Ringspalt drehbar gelagert. Der Ringspalt zwischen den Hülsen 17 und dem Achsstab 18 ist so ausgelegt, daß die Hülsen bis zur Anlage am Achsstab 18 elastisch verformbar sind. Hierdurch ergibt sich zwischen den starren Druckplatten 3 und den Preßbändern 1 eine Reihe von elastischen Zwischengliedern, die über die gesamte Länge der Rollenstränge und über Einzelbereiche eines jeden Rollenstranges ausgleichend wirken können.

Sofern ein großes vertikales Spiel zwischen der Hülse 17 und dem Achsstab angestrebt wird, jedoch in horizontaler Richtung ein relativ enges Führungsspiel vorhanden sein soll, wird der Achsstab 19 im Querschnitt oval ausgebildet, wie dies in der Fig. 8 aufgezeigt ist. Die Hülse 17 kann bis zur Anlage an der zugeordneten Begrenzungsfläche des Achsstabes 19 elastisch verformt werden.

Es besteht auch die Möglichkeit, wie dies in der Fig. 9 aufgezeigt ist, den Achsstab 20 dreieckförmig auszubilden oder ihm eine andere geometrische Form, z.B. eine quaderförmige Form, unter dem Gesichtspunkt zu geben, daß er nach einer elastischen Verformung der ihn umgebenden Hülse die Verformbarkeit der Hülse begrenzt und damit die Federcharakteristik des Rollenstrangs geändert wird.

Zur Beeinflussung der Gesamtfedercharakteristik des Rollenstrangs besteht auch die Möglichkeit, den Achsstab als Rohr auszubilden, das als Rundrohr, als ovales Rohr 21, wie in der Fig. 10 dargestellt, oder als dreieckförmiges Rohr oder als Rohr mit einem anderen Querschnitt, z.B. einem quaderförmigen, ausgebildet sein kann.

Als Achsstab kann auch ein Draht, eine Litze, ein Seil oder ein anderes flexibles Mittel verwendet werden.

Es besteht auch die Möglichkeit, die Stirnkanten der Rollen zweier unmittelbar hintereinanderliegender Rohrstränge seitlich versetzt gegeneinander anzuordnen.

Bei dem Ausführungsbeispiel nach der Fig. 11 sind zur Erhöhung der Gelenkigkeit zwischen zwei benachbarten Rollen die Stirnkanten der Rollen so ausgebildet, daß sie mit der Drehachse 22 einen Winkel bilden, der ein wenig kleiner ist als 90°. Dieser Winkel kann im Bereich zwischen 85 bis 89° liegen.

Sofern die Rollen eines Rollenstranges als Hülsen ausgeführt werden und die Hülsen an den Enden des Achsstabes ein federndes Widerlager zugeordnet wird oder in axialer Richtung beweglich angeordnet sind, erhalten die Hülsen eine Beweglichkeit in vertikaler Richtung _ in ihrem Elastizitätsbereich _ und in axialer Richtung, so daß von ihnen nicht nur vertikale Belastungen federnd aufgenommen, sondern auch Bewegungen in axialer Richtung unter dem Einfluß von Wärmedehnungen der Preßbänder in Querrichtung ausgeführt werden können.

Durch die Beweglichkeit des Rollenstranges in axialer Richtung können auch Belastungen aus Bandverlauf schonend aufgenommen werden.

Die in den Fig. 12 und 13 dargestellten Rollenstränge 4 sind etwa in ihrem jeweiligen Mittenbereich durch gelenkig aneinander festgelegte Laschen 27 miteinander verbunden. Dabei können mehrere Laschen 27 in Form einer mehrgliedrigen Kette jeweils zwei Rollenstränge 4 miteinander verbinden, so daß ein Umlenkradius, dann wenn die Rollenstränge 4 vom Austragende der Druckplatte zu deren Einführende zurücktransportiert werden, in günstiger Weise klein gehalten werden kann.

Durch die Befestigung der Rollenstränge 4 untereinander jeweils im Mittenbereich wird verhindert, daß durch unterschiedliche Belastungen unterschiedliche Abnutzungen der Hohlzylinder 14 auftreten, die zu Schwierigkeiten beim Transport der Rollenstränge 4 insbesondere im Rücktrum führen können, wie sie bei einer beidseitigen Endlagerung der Rollenstränge 4 durchaus auftreten.

Ein weiterer erfindungsgemäßer Wälzkörper ist in der Fig. 14 dargestellt. Dabei ist ebenfalls der Wälzkörper als ein eine Reihe Hohlzylinder 23 aufweisender, zu einer Baueinheit zusammengesetzter Rollenstrang 4 ausgebildet. Zwischen den Hohlzylindern 23, die in der Ausgangslage miteinander fluchten und zu den benachbarten Rollen drehbar gelagert sind, sind Federn 25 angeordnet, die sich jeweils an den gegenüberliegenden Stirnflächen zweier Hohlzylinder 23 abstützen. Die Federn 25, die im vorliegenden Ausführungsbeispiel als Tellerfedern ausgebildet sind, sorgen für eine Abfederung der Hohlzylinder 23 in axialer Richtung, so daß eine Addition von Druckspannungen verhindert wird.

## Patentansprüche

1. Vorrichtung zum Aufbringen einer Flächenpressung auf fortschreitende Werkstücke, wie Holzwerkstoffplatten, Gummi-, Kunststoffbahnen oder dergleichen, bei der mindestens ein umlaufendes Preßband (1) an das Werkstück (5) anpreßbar und der Arbeitsdruck auf das Arbeitstrum des Preßbandes mittels einer Druckplatte (3) aufbringbar ist und im Bereich der Druckplatte (3) in Abstand voneinander angeordnete, mit der Druckplatte und dem zugeordneten Arbeitstrum des Preßbandes (1) in Reibverbindung stehende, sich über die gesamte Breite des Preßbandes erstreckende Wälzkörper vorgesenen sind, die auf einer geschlossenen Bahn (6) vom Austragende der Druckplatte zum Einführende der Druckplatte zurücktransportiert werden und die Wälzkörper als ein eine Reihe in Achsrichtung liegender Rollen aufweisender, zu einer Baueinheit zusammengesetzter Rollenstrang (4) ausgebildet, in dem die Rollen mit einem Ringspalt einen Achsstab umschließen, in der Ausgangslage miteinander fluchten und zu der oder den benachbarten Rollen drehbar gelagert sind, **dadurch** **gekennzeichnet**, daß in jedem Rollenstrang die Rollen (14, 17, 23, 24) form- und/oder kraftschlüssig miteinander verbunden sind, mit einem das Lagerspiel überschreitenden großen Ringspalt einen Achsstab (15, 18, 19, 20, 21) umschließen und bis zur Anlage am Achsstab elastisch verformbar sind.

2. Vorrichtung nach Anspruch 1, dadurch gekennzeichnet, daß zumindest zwischen zwei Rollen Federn (25) angeordnet sind, die sich jeweils an den gegenüberliegenden Stirnflächen zweier Rollen abstützen.

3. Vorrichtung nach Anspruch 1, dadurch gekennzeichnet, daß die Drehachsen der Rollen im Betriebszustand Tangenten an die Hauptachse des Rollenstranges bilden.

4. Vorrichtung nach Anspruch 1, dadurch gekennzeichnet, daß die Rollen als Hohlzylinder (14) oder als Hülsen (17) mit geringer Manteldicke ausgeführt sind.

5. Vorrichtung nach Anspruch 4, dadurch gekennzeichnet, daß die Hülsen eines Rollenstrangs in Manteldicke und/oder Werkstoff unterschiedlich ausgebildet sind.

6. Vorrichtung nach Anspruch 1, dadurch gekennzeichnet, daß der Achsstab (15) vorgespannt ist und an den Stabenden Federn festgelegt sind, die sich an der außenliegenden Stirnseite der Außenrollen (14) abstützen

7. Vorrichtung nach Anspruch 6, dadurch gekennzeichnet, daß die Federn als Tellerfedern (16), Spiralfedern oder hydropneumatische Federn ausgebildet sind.

8. Vorrichtung nach Anspruch 1, dadurch gekennzeichnet, daß jeder Achsstab an den Enden drehfest an einem die Rollenstränge (4) verbindenden flexiblen Mittel gelagert ist.

9. Vorrichtung nach Anspruch 1, dadurch gekennzeichnet, daß jeder Achsstab (15, 18) drehbar angeordnet ist.

10. Vorrichtung nach Anspruch 8, dadurch gekennzeichnet, daß der Achsstab (19) einen ovalen Querschnitt aufweist und zwischen den auf dem Achsstab angeordneten Hülsen (17) und dem Achsstab ein geringes horizontales Spiel und ein relativ großes vertikales Spiel besteht und die Hülsen über das vertikale Spiel bis zur Anlage am Achsstab elastisch verformbar sind.

11. Vorrichtung nach Anspruch 8 oder 9, dadurch gekennzeichnet, daß der Achsstab im Querschnitt rund, quaderförmig oder dreieckförmig ausgebildet ist.

12. Vorrichtung nach Anspruch 8 oder 9, dadurch gekennzeichnet, daß der Achsstab ein Rohr ist und das Rohr im Querschnitt rund, oval, quaderförmig oder dreieckförmig ist.

13. Vorrichtung nach Anspruch 8 oder 9, dadurch gekennzeichnet, daß der Achsstab als Draht, Litze o.dgl. flexibles Mittel ausgebildet ist.

14. Vorrichtung nach Anspruch 4, dadurch gekennzeichnet, daß den Rollensträngen Einrichtungen zur Drehkontrolle der Hülse zugeordnet sind.

15. Vorrichtung nach Anspruch 14, dadurch gekennzeichnet, daß die Drehkontrolle auf mechanischem oder elektromagnetischem Wege bewirkt wird.

16. Vorrichtung nach Anspruch 14 oder 15, dadurch gekennzeichnet, daß das Blockieren einer Hülse an einem Endpunkt des Achsstabes und/oder am Schaltpult angezeigt wird oder zur Betätigung eines Notausschalters führt.

17. Vorrichtung nach Anspruch 1, dadurch gekennzeichnet, daß die Stirnkanten der Rollen zweier unmittelbar hintereinander liegender Rollenstränge (4) seitlich gegeneinander versetzt angeordnet sind.

18. Vorrichtung nach Anspruch 4, dadurch gekennzeichnet, daß zur Erhöhung der Gelenkigkeit zwischen zwei benachbarten Rollen die Stirnkanten der Rollen mit der Drehachse (22) einen Winkel bilden, der ein wenig kleiner als 90° ist.

19. Vorrichtung nach Anspruch 18, dadurch gekennzeichnet, daß der Winkel zwischen der Stirnkante und der Drehachse (22) im Betrieb zwischen 85 und 89° liegt.

## Claims

1. Apparatus for applying a surface pressure to advancing workpieces such as wood material panels, rubber or plastics webs or the like, wherein at least one circulating pressing belt (1) can be pressed against the workpiece (5) and the working pressure can be applied to the working run of the pressing belt by means of a pressure plate (3) and disposed in the region of the pressure plate (3) are spaced-apart rolling bodies which are frictionally connected to the pressure plate and the associated working run of the pressing belt (1) and which extend over the entire width of the pressing belt and which are transported on a closed path (6) from the discharge end of the pressure plate back to the entry end of the pressure plate and the rolling bodies are in the form of a roller line (4) which has a row of rollers lying in the axial direction and which is combined to form a structural unit and in which the rollers embrace an axle bar with an annular gap, are aligned with each other in the starting position and are mounted rotatably relative to the adjacent roller or rollers, characterised in that in each roller line the rollers (14, 17, 23, 24) are positively and/or force-lockingly connected together, embrace an axle bar (15, 18, 19, 20, 21) with a large annular gap exceeding the bearing play, and are resiliently deformable until they come to bear against the axle bar.

2. Apparatus according to claim 1 characterised in that springs (25) are arranged at least between two rollers and each bear against the oppositely disposed end faces of two rollers.

3. Apparatus according to claim 1 characterised in that the axes of rotation of the rollers in the operating condition form tangents to the main axis of the roller line.

4. Apparatus according to claim 1 characterised in that the rollers are in the form of hollow cylinders (14) or sleeves (17) of small casing thickness.

5. Apparatus according to claim 4 characterised in that the sleeves of a roller line are different in terms of casing thickness and/or material.

6. Apparatus according to claim 1 characterised in that the axle bar (15) is prestressed and secured to the bar ends are springs which bear against the outwardly disposed end faces of the outer rollers (14).

7. Apparatus according to claim 6 characterised in that the springs are in the form of plate springs (16), spiral springs or hydropneumatic springs.

8. Apparatus according to claim 1 characterised in that each axle bar is non-rotatably mounted at the ends to a flexible means connecting the roller lines (4).

9. Apparatus according to claim 1 characterised in that each axle bar (15, 18) is arranged rotatably.

10. Apparatus according to claim 8 characterised in that the axle bar (19) is of oval cross-section and there is a small amount of horizontal play and a relatively large amount of vertical play between the axle bar and the sleeves (17) disposed on the axle bar and the sleeves are resiliently deformable by way of the vertical play until they bear against the axle bar.

11. Apparatus according to claim 8 or claim 9 characterised in that the axle bar is of round, square or triangular configuration in cross-section.

12. Apparatus according to claim 8 or claim 9 characterised in that the axle bar is a tube and the tube is of round, oval, square or triangular configuration in cross-section.

13. Apparatus according to claim 8 or claim 9 characterised in that the axle bar is in the form of a wire, cable or the like flexible means.

14. Apparatus according to claim 4 characterised in that means for rotational monitoring of the sleeve are associated with the roller lines.

15. Apparatus according to claim 14 characterised in that rotational monitoring is effected mechanically or electromagnetically.

16. Apparatus according to claim 14 or claim 15 characterised in that the locking of a sleeve is displayed at an end point of the axle bar and/or at the control desk or results in the actuation of an emergency off switch.

17. Apparatus according to claim 1 characterised in that the end edges of the rollers of two roller lines (4) which are disposed directly one behind the other are arranged to be laterally displaced relative to each other.

18. Apparatus according to claim 4 characterised in that to enhance the flexibility between two adjacent rollers the end edges of the rollers form relative to the axis of rotation (22) an angle which is a little less than 90°.

19. Apparatus according to claim 18 characterised in that the angle between the end edge and the axis of rotation (22) in operation is between 85 and 89°.

## Revendications

1. Dispositif destiné à appliquer une pression superficielle sur des pièces d'ouvrage en mouvement telles que des plaques en matériau à base de bois, des bandes de caoutchouc, de matière plastique ou similaire, dans lequel au moins une bande de pressage (1) continue peut être pressée contre la pièce d'ouvrage (5) et la pression de travail peut être appliquée sur le brin de travail de la bande de pressage au moyen d'une plaque de pression (3) et dans lequel on prévoit, dans la région de la plaque de pression (3), des corps de roulement disposés espacés l'un de l'autre, se trouvant en liaison de friction avec la plaque de pression et le brin de travail correspondant de la bande de pressage (1), s'étendant sur toute la largeur de la bande de pressage lesquels corps de roulement sont renvoyés, sur une voie (6) fermée, de l'extrémité d'extraction de la plaque de pression à l'extrémité d'introduction de celle-ci et les corps de roulement forment une ligne de rouleaux comportant des rouleaux disposés en une rangée axiale et constituant une unité de construction dans laquelle les rouleaux entourent une tige d'axe, avec une fente annulaire, sont alignés entre eux dans la position initiale et sont montés tournants par rapport au ou aux rouleaux adjacents, caractérisé en ce que dans chaque ligne de rouleaux, les rouleaux (14, 17, 23, 24) sont reliés entre eux par concordance de forme et/ou en force, entourent une tige d'axe (15, 18, 19, 20, 21), avec une grande fente annulaire dépassant le jeu de palier et sont déformables élastiquement jusqu'à venir s'appliquer contre la tige d'axe.

2. Dispositif selon la revendication 1, caractérisé en ce que sont disposés au moins entre deux rouleaux, des ressorts (25) qui prennent appui chacun contre les faces frontales opposées de deux rouleaux.

3. Dispositif selon la revendication 1, caractérisé en ce que les axes de rotation des rouleaux forment, à l'état de fonctionnement, des tangentes à l'axe principal de la ligne de rouleaux.

4. Dispositif selon la revendication 1, caractérisé en ce que les rouleaux sont des cylindres creux (14) ou des douilles (17) de faible épaisseur d'enveloppe.

5. Dispositif selon la revendication 4, caractérisé en ce que les douilles d'une ligne de rouleaux sont différentes en ce qui concerne l'épaisseur d'enveloppe et/ou le matériau.

6. Dispositif selon la revendication 1, caractérisé en ce que la tige d'axe (15) est précontrainte et en ce que des ressorts sont fixés sur les extrémités de la tige et prennent appui contre la face frontale extérieure des rouleaux extérieurs (14).

7. Dispositif selon la revendication 6, caractérisé en ce que les ressorts sont des ressorts à disques (16), des ressorts en spirale ou des ressorts hydropneumatiques.

8. Dispositif selon la revendication 1, caractérisé en ce que chaque tige d'axe est montée à ses extrémités, de manière solidaire en rotation sur un moyen flexible reliant les lignes de rouleaux (4).

9. Dispositif selon la revendication 1, caractérisé en ce que chaque tige d'axe (15, 18) est montée tournante.

10. Dispositif selon la revendication 8, caractérisé en ce que la tige d'axe (19) présente une section transversale ovale et en ce qu'il existe un jeu horizontal réduit et un jeu vertical relativement grand, entre les douilles (17) disposées sur la tige d'axe et la tige d'axe et en ce que les douilles sont déformables élastiquement, au-delà du jeu vertical, jusqu'à s'appliquer contre la tige d'axe.

11. Dispositif selon la revendication 8 ou 9, caractérisé en ce que la tige d'axe présente une section transversale ronde, carrée ou triangulaire.

12. Dispositif selon la revendication 8 ou 9, caractérisé en ce que la tige d'axe est un tube et en ce que le tube est de section transversale ronde, ovale, carrée ou triangulaire.

13. Dispositif selon la revendication 8 ou 9, caractérisé en ce que la tige d'axe est un fil métallique, un toron ou un moyen flexible similaire.

14. Dispositif selon la revendication 4, caractérisé en ce que des dispositifs de contrôle de rotation des douilles sont associés aux lignes de rouleaux.

15. Dispositif selon la revendication 14, caractérisé en ce que le contrôle de rotation s'effectue mécaniquement ou électromagnétiquement.

16. Dispositif selon la revendication 14 ou 15, caractérisé en ce que le blocage d'une douille est affiché à une extrémité de la tige d'axe et/ou au pupitre de commande, ou entraîne l'actionnement d'un dispositif d'arrêt d'urgence.

17. Dispositif selon la revendication 1, caractérisé en ce que les bords frontaux des rouleaux de deux lignes de rouleaux (4), disposées directement l'une derrière l'autre, sont décalés latéralement les uns par rapport aux autres.

18. Dispositif selon la revendication 4, caractérisé en ce que pour augmenter la flexibilité entre deux rouleaux adjacents, les bords frontaux des rouleaux forment, avec l'axe de rotation (22), un angle qui est légèrement inférieur à 90°.

19. Dispositif selon la revendication 18, caractérisé en ce que l'angle compris entre le bord frontal et l'axe de rotation (22) se situe, pendant le fonctionnement, entre 85 et 89°.
